# FASCICULE DE BREVET EUROPEEN

(11) **EP 2 584 090 B1**
(45) Date de publication et mention de la délivrance du brevet: **10.06.2015**
(21) Numéro de dépôt: 12187639.5
(22) Date de dépôt: 08.10.2012
(51) Int. Cl.: D06F 75/36

(54) **Fer à repasser comportant une chambre de vaporisation reliée à une cavité de récupération du tartre comprenant un orifice de détartrage**
Bügeleisen mit einer Dampferzeugungskammer, die mit einem Hohlraum zur Kalkablagerungssammlung enschließlich Entkalkungsöffnung ausgestattet ist
Iron comprising a vaporisation chamber connected to a scale recovery cavity comprising a descaling orifice

(30) Priorité: 18.10.2011 FR 1159413
(43) Date de publication de la demande: 24.04.2013
(62) Demande divisionnaire de: 14176344.1
(73) Titulaire: SEB S.A., 69130 Ecully (FR)
(72) Inventeur: Giovalle, Christian, 38440 Moidieu-Détourbe (FR); Bonin, Jérôme, 38122 Monsteroux Milieu (FR); Maudhuit, Sylvain, 38270 Pisieu (FR)
(74) Mandataire: Bourrières, Patrice

(56) Documents cités:
- EP-A1- 0 569 822
- EP-A1- 0 711 862
- DE-A1- 3 729 800
- DE-U1- 20 020 600
- FR-A1- 2 688 807

## Description

La présente invention concerne un fer à repasser comprenant une semelle de repassage surmontée d'un corps chauffant et d'un boitier comportant une extrémité arrière munie d'un talon présentant un surface postérieure sur laquelle le fer à repasser peut reposer lors des phases inactives de repassage, le corps chauffant comportant un circuit de distribution de vapeur comprenant une chambre de vaporisation reliée à une cavité de récupération du tartre ménagée à l'arrière du fer à repasser et se rapporte plus particulièrement à un fer à repasser dans lequel la chambre de vaporisation comprend un orifice de détartrage fermé par un bouchon amovible accessible depuis l'extérieur du fer.

Il est connu du document FR 2 688 807 un fer à repasser comprenant une semelle de repassage surmontée d'un corps chauffant et d'un boitier comportant un talon muni d'un bouchon amovible donnant accès à un orifice permettant l'injection d'un produit détartrant dans une chambre de répartition de vapeur. Cependant, un tel fer à repasser permet seulement un rinçage de la chambre de distribution au moyen d'un produit détartrant mais ne permet pas la récupération et le stockage dans une cavité de récupération des particules de tartre descendant par gravité de la chambre de vaporisation lorsque le fer est placé verticalement sur son talon.

Il est connu, du brevet EP 0 569 822 déposé par la demanderesse, un fer à repasser comprenant une semelle de repassage surmontée d'un corps chauffant et d'un boitier comportant une extrémité arrière munie d'un talon sur lequel le fer à repasser peut reposer sensiblement verticalement lors des phases inactives de repassage. Le corps chauffant du fer à repasser comporte un circuit de distribution de vapeur comprenant une chambre de vaporisation pour la production de vapeur reliée à une cavité de récupération du tartre ménagée à l'arrière du fer à repasser, la cavité de récupération du tartre étant munie d'un orifice de détartrage fermé par un bouchon amovible accessible depuis l'extérieur du fer à repasser.

Cependant, dans ce document, le bouchon est disposé sous le talon du fer à repasser de sorte que le bouchon est en grande partie masqué par le talon du fer à repasser lorsque le fer à repasser repose sur sa semelle. Ainsi, un tel fer à repasser présente l'inconvénient de nécessiter le soulèvement du fer à repasser de sa semelle pour pouvoir extraire le bouchon de l'orifice de détartrage, de sorte que cette opération est rendue peu ergonomique.

De plus, un tel fer à repasser, dans lequel le bouchon est disposé à proximité immédiate de la semelle, présente l'inconvénient d'augmenter fortement le risque de brulure de la main de l'utilisateur sur la semelle chaude du fer à repasser lorsque l'utilisateur manipule le bouchon. Enfin, la proximité immédiate du bouchon et de la semelle présente l'inconvénient de générer des contraintes thermiques importantes sur le bouchon de sorte que ce dernier doit être réalisé dans un matériau résistant à la chaleur et assurant une bonne isolation thermique pour éviter que l'utilisateur ne se brule au contact du bouchon.

Aussi un but de la présente invention est de proposer un fer à repasser remédiant à ces inconvénients en proposant un fer à repasser comprenant une chambre de vaporisation reliée à une cavité de récupération équipée d'un orifice de détartrage dans lequel l'opération de détartrage est rendue plus ergonomique, et qui soit simple et économique à réaliser.

Le but de l'invention est atteint par un fer à repasser comprenant une semelle de repassage surmontée d'un corps chauffant et d'un boitier comprenant une surface postérieure inscrite à l'intérieur d'un talon sur lequel le fer à repasser peut reposer lors des phases inactives de repassage, le corps chauffant comportant un circuit de distribution de vapeur comprenant une chambre de vaporisation reliée à une cavité de récupération du tartre ménagée à l'arrière du fer à repasser, la cavité de récupération du tartre comprenant un orifice de détartrage fermé par un bouchon amovible accessible depuis l'extérieur du fer, **caractérisé en ce que** le bouchon est disposé sur la surface postérieure du boitier.

Une telle caractéristique permet d'obtenir un bouchon facilement accessible lorsque le fer repose sur sa semelle.

Selon une autre caractéristique de l'invention, la surface postérieure est inclinée vers l'avant lorsque le fer à repasser repose sur sa semelle.

Une telle caractéristique permet d'améliorer encore l'accessibilité du bouchon, grâce à l'inclinaison de la surface postérieure vers l'avant.

Selon une autre caractéristique de l'invention, le talon comporte deux bras s'étendant de façon sensiblement symétrique par rapport au plan médian du fer depuis une poignée de préhension, les deux bras ménageant entre eux un espace dans lequel est ménagée la cavité recevant l'orifice de détartrage.

Selon une autre caractéristique de l'invention, la cavité de récupération du tartre est disposée dans une partie du boitier se trouvant en porte-à-faux derrière la semelle lorsque le fer à repasser repose sur sa semelle.

Une telle caractéristique présente l'avantage d'éloigner la cavité de récupération du tartre de la zone de rayonnement thermique de la semelle et du corps chauffant, ce qui permet de réduire la température de contact au niveau du bouchon amovible.

Selon une autre caractéristique de l'invention, le bouchon amovible comporte une cuillère de récupération du tartre s'introduisant dans l'orifice de détartrage lorsque le bouchon ferme l'orifice de détartrage.

Une telle caractéristique présente l'avantage de permettre l'extraction du tartre du fer à repasser avec le bouchon sans avoir à soulever et transporter le fer à repasser au dessus d'une poubelle.

Selon une autre caractéristique de l'invention, la cavité de récupération du tartre s'étend obliquement par rapport au plan de la semelle.

Selon une autre caractéristique de l'invention, la cuillère est disposée dans un corps creux présentant une extrémité antérieure ouverte et une extrémité postérieure fermée.

Une telle caractéristique présente l'avantage de permettre le maintien du tartre dans le corps creux du bouchon lorsque le bouchon est basculé de telle sorte que la cuillère est orientée verticalement avec son extrémité ouverte vers le haut. Une telle position permet donc un transport aisé du bouchon sans risque de renversement du tartre.

Selon une autre caractéristique de l'invention, le corps supporte un joint d'étanchéité venant au contact de la cavité de récupération du tartre.

Selon une autre caractéristique de l'invention, le bouchon comporte des moyens de fixation qui sont montés mobiles en rotation par rapport à la cuillère.

Selon une autre caractéristique de l'invention, les moyens de fixation permettent l'établissement d'une liaison de type baïonnette entre le bouchon amovible et l'orifice de détartrage.

Selon une autre caractéristique de l'invention, le bouchon supporte un joint d'étanchéité venant s'appliquer en bordure de l'orifice de détartrage.

Selon encore une autre caractéristique de l'invention, l'orifice de détartrage est disposé dans un renfoncement ménagé sur la surface postérieure, le bouchon amovible supporte une pièce d'habillage venant masquer le renfoncement.

Selon une autre caractéristique de l'invention, le bouchon amovible comporte une languette de préhension qui est mobile en rotation par rapport au bouchon.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un fer à repasser selon un mode particulier de réalisation de l'invention lorsque le bouchon de l'orifice de détartrage est en position fermée ;
- la figure 2 est une vue en perspective d'une partie du corps chauffant du fer à repasser de la figure 1 ;
- la figure 3 est une vue de coté, en coupe partielle, du fer à repasser de la figure 1 ;
- la figure 4 est une vue en perspective du fer à repasser de la figure 1 lorsque le bouchon de l'orifice de détartrage est enlevé ;
- la figure 5 est une vue en coupe du bouchon représenté seul ;
- la figure 6 est une vue en perspective éclatée du bouchon de la figure 5 ;
- les figures 7 et 8 sont des vues en perspective du bouchon de l'orifice de détartrage lorsque son organe de verrouillage occupe respectivement une position de verrouillage et une position de déverrouillage.

Seuls les éléments nécessaires à la compréhension de l'invention ont été représentés. Pour faciliter la lecture des dessins les mêmes éléments portent les mêmes références d'une figure à l'autre.

La figure 1 illustre un fer à repasser 1 à vapeur comportant une semelle 2 de repassage plane munie d'un ensemble de trous de sortie de vapeur, non visibles sur les figures, la semelle 2 étant surmontée d'un boitier 3 en matière plastique, de type composite BMC, renfermant un réservoir d'eau 30, le boitier comprenant une poignée 31 de préhension reliée à l'avant du fer de façon connue par un pied 32 prolongeant une extrémité avant de la poignée.

Avantageusement, ce pied 32 à l'avant de la poignée 31 est creux pour contenir des organes du fer, et le boitier 3 comporte une surface postérieure 33 inscrite à l'intérieur d'un talon 4 sur lequel le fer à repasser peut reposer sensiblement verticalement lors des phases inactives de repassage, le talon comprenant deux bras 40 s'étendant depuis la poignée 31 en s'écartant, puis en se resserrant vers le bas pour rejoindre la surface postérieure du boitier 33 de sorte que la structure obtenue est sensiblement triangulée.

Les bras 40 délimitent entre eux un espace où la surface postérieure 33 du boitier comporte un passage pour un cordon 5 d'alimentation soutenu par un fourreau 50 flexible monté pivotant sur le boitier 3 et pouvant occuper une position de rangement, illustrée sur la figure 1, dans laquelle le fourreau 50 est inséré dans une gorge 41 ménagée entre les deux bras 40, au niveau de l'extrémité arrière de la poignée 31.

De manière préférentielle, la surface postérieure 33 du boitier est inclinée vers l'avant lorsque le fer à repasser 1 repose horizontalement sur sa semelle 2 de sorte que l'espace ménagé entre les bras 40 du talon est facilement accessible dans cette position.

Conformément à la figure 2, la semelle 2 du fer à repasser est liée thermiquement et mécaniquement à un corps chauffant 6 intégré dans la partie basse du boitier 3, en dessous du réservoir 30, le corps chauffant 6 comportant une fonderie en aluminium comprenant un élément résistif 61 cintré en fer à cheval et un bossage 62 prévu pour recevoir un thermostat de régulation de la température de la semelle 2.

Le corps chauffant 6 comporte une paroi périphérique 63 faisant saillie sur la face supérieure de la fonderie et qui délimite latéralement un espace comprenant une chambre de vaporisation principale 64, une chambre de survapeur 65 et un circuit de distribution de vapeur. La chambre de vaporisation principale 64 est disposée au centre de la face supérieure du corps chauffant 6 et le circuit de distribution de vapeur comprend des canaux latéraux 67 s'étendant de part et d'autre de la chambre de vaporisation principale 64, les canaux latéraux 67 comportant classiquement des orifices traversant le corps chauffant 6 pour déboucher sur la face inférieure du corps chauffant 6, au niveau de cavités de distribution de vapeur, non visibles sur les figures, disposées en regard des trous de sortie de vapeur de la semelle.

Le corps chauffant 6 comporte également une plaque de fermeture 7 qui vient reposer sur le bord supérieur de la paroi périphérique 63 de la fonderie et la chambre de vaporisation principale 64 est délimitée latéralement par une cloison remontant jusqu'à la plaque de fermeture 7, en étant liée de manière étanche avec cette dernière, de sorte que la vapeur produite dans la chambre de vaporisation principale 64 ne peut s'échapper que par une ouverture de sortie de vapeur 70, représentée en pointillés sur la figure 2, ménagée dans la plaque de fermeture 7. L'ouverture de sortie de vapeur 70 débouche dans un canal de répartition de la vapeur disposé au dessus de la plaque de fermeture 7 qui est délimitée dans sa partie supérieure par un capot 73 et latéralement par une nervure 72 latérale, la plaque de fermeture 7 comportant également deux ouvertures latérales 74, représentées en pointillés sur la figure 2, mettant en communication les deux extrémités du canal de répartition avec les canaux latéraux 67 du circuit de distribution de vapeur.

De manière préférentielle, la chambre de vaporisation principale 64 est de type à vaporisation instantanée et comporte à cet effet un fond présentant une multitude de plots pyramidaux permettant d'augmenter la surface d'échange thermique, l'eau du réservoir 30 arrivant au goutte à goutte dans la chambre de vaporisation principale 64 par un orifice 75 de la plaque de fermeture 7 surmonté, de manière connue en soi, d'un boisseau goutte-à-goutte non représenté sur les figures, permettant la production d'un débit de vapeur en continu de l'ordre de 40 gr/mn.

Plus particulièrement selon l'invention, la chambre de vaporisation 64 est reliée à une cavité 80 de récupération du tartre, cette liaison s'effectuant préférentiellement par une ouverture 68 ménagée dans la paroi périphérique 63 au niveau de l'extrémité arrière de la chambre de vaporisation 64.

Conformément à la figure 3, l'ouverture 68 débouche sur un conduit 69, de section sensiblement rectangulaire, réalisé dans la fonderie du corps chauffant 6, ce conduit 68 s'étendant obliquement par rapport au plan de la semelle 2 sur une longueur de l'ordre de 4 cm, en faisant un angle de l'ordre de 20°, et étant prolongé par un collecteur 8 en matière plastique, par exemple du type PPS (Polysulfure de phénylène), intégré dans le boitier 3 du fer à repasser et définissant la cavité 80 de récupération du tartre.

Le collecteur 8 comporte une extrémité avant 81 rectangulaire emmanchée dans le conduit 69 et s'étend axialement dans le prolongement du conduit 69 sur une longueur de l'ordre de 5 cm, le collecteur 8 comportant une collerette recouverte d'un joint d'étanchéité 82 venant en appui contre le bord d'une ouverture 34 ménagée dans le fond d'un renfoncement 33A présent sur la surface postérieure 33 du fer à repasser, mieux visible sur la figure 4.

Le collecteur 8 comporte une extrémité arrière traversant l'ouverture 34 et définissant une bride de fixation 83 faisant saillie dans le fond du renfoncement 33A, la bride de fixation 83 entourant un orifice de détartrage 84 débouchant dans la cavité 80 de récupération du tartre et recevant un bouchon 9 amovible fixé sur la bride de fixation 83 par une liaison de type baïonnette, le bouchon 9 comportant à cet effet une bague 90 comprenant des griffes 90A venant s'engager par rotation sur des rampes de verrouillage 83A formée sur la périphérie de la bride de fixation 83.

De manière préférentielle, le bouchon 9 amovible est complètement intégré dans le volume du renfoncement 33A et est solidaire d'une pièce d'habillage 91 venant masquer le renfoncement 33A, la pièce d'habillage étant mobile en rotation par rapport au bouchon 9 de manière à permettre la rotation du bouchon 9 sans entrainé en rotation la pièce d'habillage 91. La pièce d'habillage 91 vient dans le prolongement de la paroi définissant la surface postérieure 33 du boitier en bordure du renfoncement 33A et est avantageusement réalisée en matériau plastique, du type polycarbonate.

La cavité 80 de récupération du tartre ménagée dans le collecteur 8 présente avantageusement une section oblongue et comporte une section réduite à proximité de son extrémité avant, formant une marche 80A dans la partie inférieure de la cavité 80 de sorte que le tartre récupéré par gravité dans la cavité 80 lorsque le fer à repasser est placé sur son talon 4, a tendance à rester dans la cavité 80 de récupération du tartre lorsque le fer à repasser 1 est reposé horizontalement sur sa semelle 2.

Conformément aux figures 4 à 8, le bouchon 9 amovible comprend un corps 92 oblong venant s'insérer dans l'orifice de détartrage 84 lorsque le bouchon 9 amovible est monté sur la bride de fixation 83, le corps 92 du bouchon 9 présentant une forme complémentaire de la cavité 80 de récupération du tartre et comportant une extrémité avant ouverte.

Le corps 92 du bouchon est avantageusement réalisé en matériau plastique, du type polyamide PA 6-6 renforcé de fibre de verre à 30%, et supporte un premier joint 93A en silicone venant au contact de la paroi intérieure de la cavité 80 de récupération du tartre lorsque le corps 92 oblong est inséré dans cette dernière, le bouchon comportant un second joint 93B en silicone qui est pris en sandwich entre le bord de l'orifice de détartrage 84 et le bouchon 9 lorsque ce dernier est fixé sur la bride de fixation 83.

Le corps 92 du bouchon comporte une partie inférieure munie d'une cuillère 94 de rétention du tartre, avantageusement réalisée dans le même matériau que le corps 92 du bouchon, la cuillère 94 comprenant une partie creuse dans laquelle le tartre est stocké et une extrémité avant munie d'une marche 94A permettant d'éviter que le tartre récupéré dans la cuillère 94, lorsque le fer est disposé verticalement sur son talon 4, ne retourne par gravité dans la chambre de vaporisation lorsque le fer à repasser 1 est disposé de nouveau sur sa semelle 2.

Conformément aux figures 5 et 6, le bouchon 9 amovible comporte un organe de verrouillage 95 comprenant une languette 96 de préhension montée pivotante autour d'un axe 97 entre une position de repos, illustrée sur les figures 1 et 5, dans laquelle la languette 96 se trouve intégrée dans une empreinte 91A adaptée de la pièce d'habillage 91 et une position d'actionnement, illustrée notamment sur les figures 4 et 6 ; dans laquelle la languette 96 fait saillie à 90° par rapport à la pièce d'habillage, la languette 96 étant freinée dans la position d'actionnement par une lame élastique 98 comportant un bossage 98A venant s'insérer dans une empreinte complémentaire de la languette 96.

L'organe de verrouillage 95 est monté mobile en rotation sur la pièce d'habillage 91 du bouchon et comporte à cet effet trois plots 95A traversant des rainures 91B ménagées sur la pièce d'habillage et s'engageant dans des orifices 90B adaptés de la bague de manière à ce que la bague 90 soit solidaire en rotation de l'organe de verrouillage 95, les rainures 91B autorisant une rotation de l'ordre de 30° de l'organe de verrouillage 95, dans le sens trigonométrique, par rapport à la pièce d'habillage 91. Le corps 92 du bouchon est avantageusement fixé sur la pièce d'habillage 91 au moyen d'une vis 99, visible sur les figures 3 et 5, de sorte que le corps 92 du bouchon est immobile en rotation par rapport à la pièce d'habillage 91, la cuillère 94 étant préférentiellement constituée par une pièce rapportée à l'intérieur du corps 92 du bouchon et fixé sur ce dernier par la vis 99.

On obtient ainsi un bouchon 9 comportant une bague 90 mobile en rotation pouvant occuper une position de verrouillage, illustrée sur la figure 7, dans laquelle une première butée 90C de la bague est en appui contre une nervure 91C faisant saillie au dos de la pièce d'habillage 91 et les griffes 90A de la bague sont disposées de telle sorte qu'elles se trouvent engagées derrière les rampes de verrouillage 83A de la bride de fixation lorsque le bouchon est placé sur l'orifice de détartrage 84, assurant ainsi une immobilisation du bouchon 9 sur la bride de fixation 83.

La bague 90 mobile peut également occuper une position de déverrouillage, illustrée sur la figure 8, dans laquelle une deuxième butée, non visible sur les figures, est en appui contre une deuxième nervure 91 D faisant saillie au dos de la pièce d'habillage 91, les griffes 90A de la bague se trouvant dans cette position disposées de telle sorte qu'elles se trouvent désengagées des rampes de verrouillage 83A de la bride de fixation lorsque le bouchon 9 est placé sur l'orifice de détartrage 84, permettant ainsi le retrait du bouchon 9 de l'orifice de détartrage 84.

Le fer à repasser ainsi réalisé présente l'avantage de posséder une grande durée de vie et de procurer une grande ergonomie d'utilisation.

En effet, un tel fer à repasser présente l'avantage d'offrir de bonnes performances de repassage, en comportant une chambre de vaporisation permettant la production d'un fort débit de vapeur, et de permettre à l'utilisateur une évacuation aisée des particules de tartre produites lors de la vaporisation.

En particulier, lorsqu'un nettoyage de la chambre de vaporisation est nécessaire, c'est-à-dire après plusieurs séances de repassage à la vapeur, l'utilisateur peut aisément extraire la majeure partie du tartre présent dans la chambre de vaporisation en plaçant le fer verticalement sur son talon de manière à ce que les particules de tartre présentes dans la chambre de vaporisation descendent par gravité au travers du conduit, puis dans la cavité de récupération du tartre et notamment dans la cuillère de récupération du tartre. Le fer peut alors être repositionné horizontalement sur sa semelle, de manière à permettre un accès aisé au bouchon disposé sur la face postérieure du boitier. Il suffit ensuite à l'utilisateur de dévisser le bouchon en saisissant le bord inférieur de la languette qui affleure le bord du boitier pour amener la languette dans la position d'actionnement, puis de tourner la languette dans le sens trigonométrique pour amener l'organe de verrouillage dans la position de déverrouillage dans laquelle les griffes se trouvent désengagées des rampes de verrouillage, le bouchon pouvant alors être extrait de l'orifice de détartrage en faisant coulisser axialement la cuillère en dehors de cet orifice.

Lors de cette extraction de la cuillère, le tartre récupéré dans la cuillère est conservé dans cette dernière grâce à la forme creuse de la cuillère et à la présence de la marche à proximité de l'extrémité avant de la cuillère qui empêche que les particules de tartre ne retombent par gravité dans le conduit alors que la cuillère est inclinée de 20° vers le bas.

Une telle opération d'extraction du tartre présente l'avantage de s'effectuer sans risque de brulure par contact de la main sur la semelle étant donné que cette opération de détartrage s'effectue alors que le fer à repasser repose sur sa semelle de sorte que cette dernière est inaccessible.

De plus, la localisation de la cavité de récupération du tartre dans une partie du boitier situé en porte-à-faux derrière la semelle permet d'éloigner la cavité de récupération du rayonnement du corps chauffant et permet donc d'abaisser la température du boitier dans l'environnement du bouchon et de sa languette de préhension.

La pièce d'habillage solidaire du bouchon présente également l'avantage de servir de garde de protection évitant que les doigts de l'utilisateur ne viennent en contact des pièces, telle la cuillère de récupération du tartre, initialement contenue dans la cavité de récupération et pouvant présenter une température élevée. La pièce d'habillage présente également l'avantage de posséder un bord inférieur plan sur lequel le bouchon peut venir reposer stablement lorsqu'il est extrait de l'orifice de détartrage, ce qui limite le risque de renversement inopportun du contenu de la cuillère de récupération du tartre.

Enfin, le fer à repasser ainsi réalisé présente l'avantage de posséder un bouchon qui est esthétiquement intégré dans le boitier du fer, permettant ainsi d'obtenir un fer à repasser présentant une esthétique valorisante.

Bien entendu, l'invention n'est nullement limitée au mode de réalisation précédemment décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi dans une variante de réalisation de l'invention, le fer à repasser pourra comporter un indicateur d'entartrage avertissant l'utilisateur sur la nécessité d'ouvrir le bouchon de l'orifice d'entartrage pour effectuer une opération de nettoyage de la chambre de vaporisation. Un tel indicateur d'entartrage pourra être activé en fonction du temps d'utilisation du fer à repasser ou du nombre de remplissage du réservoir et sa vitesse d'activation pourra être modulée en fonction de la position d'un indicateur de dureté de l'eau.

## Revendications

1. Fer à repasser (1) comprenant une semelle (2) de repassage surmontée d'un corps chauffant (6) et d'un boitier (3) comprenant une surface postérieure (33) inscrite à l'intérieur d'un talon (4) sur lequel le fer à repasser (1) peut reposer lors des phases inactives de repassage, le corps chauffant (6) comportant un circuit de distribution de vapeur comprenant une chambre de vaporisation (64) reliée à une cavité (80) de récupération du tartre ménagée à l'arrière du fer à repasser (1) pour récupérer les particules de tartre descendant par gravité lorsque le fer est placé verticalement sur son talon, la cavité (80) de récupération du tartre comprenant un orifice de détartrage (84) fermé par un bouchon (9) amovible accessible depuis l'extérieur du fer, **caractérisé en ce que** la chambre de vaporisation (64) est reliée à la cavité (80) de récupération du tartre par une ouverture (68) ménagée dans une paroi périphérique (63) au niveau de l'extrémité arrière de la chambre de vaporisation (64) et **en ce que** ledit bouchon (9) est disposé sur la surface postérieure (33) du boitier (3).

2. Fer à repasser (1) selon la revendication 1, **caractérisé en ce que** ladite surface postérieure (33) est inclinée vers l'avant lorsque le fer à repasser (1) repose sur sa semelle (2).

3. Fer à repasser (1) selon l'une quelconque des revendications 1 à 2, **caractérisé en ce que** le talon (4) comporte deux bras (40) s'étendant de façon sensiblement symétrique par rapport au plan médian du fer depuis une poignée (3) de préhension, lesdits deux bras (40) ménageant entre eux un espace dans lequel est ménagée la cavité (80) recevant l'orifice de détartrage (84).

4. Fer à repasser (1) selon l'une quelconque des revendications 1 à 3, **caractérisé en ce que** la cavité (80) de récupération du tartre est disposée dans une partie du boitier (3) se trouvant en porte-à-faux derrière la semelle (2) lorsque le fer à repasser (1) repose sur sa semelle (2).

5. Fer à repasser (1) selon l'une quelconque des revendications 1 à 4, **caractérisé en ce que** le bouchon (9) amovible comporte une cuillère (94) de récupération du tartre s'introduisant dans l'orifice de détartrage (84) lorsque le bouchon (9) ferme l'orifice de détartrage (84), ladite cuillère (94) comportant un partie creuse dans laquelle le tartre est stockée et une marche (94A) à proximité de son extrémité avant.

6. Fer à repasser (1) selon la revendication 5, **caractérisé en ce que** ladite cuillère (94) est disposée dans un corps (92) creux présentant une extrémité antérieure ouverte et une extrémité postérieure fermée.

7. Fer à repasser (1) selon la revendication 6, **caractérisé en ce que** le corps (92) supporte un joint d'étanchéité (93A) venant au contact de la cavité (80) de récupération du tartre.

8. Fer à repasser selon l'une quelconque des revendications 5 à 7, **caractérisé en ce que** le bouchon (9) comporte des moyens de fixation (90A) qui sont montés mobiles en rotation par rapport à la cuillère (94).

9. Fer à repasser selon la revendication 8, **caractérisé en ce que** lesdits moyens de fixation (90A) permettent l'établissement d'une liaison de type baïonnette entre le bouchon (9) amovible et l'orifice de détartrage (84).

10. Fer à repasser (1) selon l'une quelconque des revendications 1 à 9, **caractérisé en ce que** le bouchon (9) supporte un joint d'étanchéité (93B) venant s'appliquer en bordure de l'orifice de détartrage (84).

11. Fer à repasser selon l'une quelconque des revendications 1 à 10, **caractérisé en ce que** ledit orifice de détartrage (84) est disposé dans un renfoncement (33A) ménagé sur la surface postérieure (33) et **en ce que** ledit bouchon (9) amovible supporte une pièce d'habillage (91) venant masquer le renfoncement (33A).

12. Fer à repasser selon la revendication 11, **caractérisé en ce que** le bouchon (9) amovible comporte une languette (96) de préhension qui est mobile en rotation sur le bouchon (9).

## Patentansprüche

1. Bügeleisen (1) mit einer Bügelsohle (2), über der ein Heizelement (6) und ein Gehäuse (3) mit einer rückwärtigen Fläche (33) angeordnet sind, die in eine Standfläche (4) integriert ist, auf der das Bügeleisen (1) während der Bügelpausen abgestellt werden kann, wobei das Heizelement (6) einen Kreislauf zur Dampfverteilung mit einer Dampfkammer (64) umfasst, die mit einem Hohlraum (80) zum Sammeln von Kalkablagerungen verbunden ist, welcher hinten am Bügeleisen (1) zum Sammeln der Kalkpartikel ausgebildet ist, die durch die Schwerkraft absinken, wenn das Bügeleisen vertikal auf seiner Standfläche abgestellt wird, wobei der Hohlraum (80) zum Sammeln von Kalkablagerungen eine Entkalkungsöffnung (84) umfasst, die durch einen von der Außenseite des Bügeleisens zugänglichen, abnehmbaren Deckel (9) verschlossen ist, **dadurch gekennzeichnet, dass** die Dampfkammer (64) mit dem Hohlraum (80) zum Sammeln von Kalkablagerungen durch eine Öffnung (68) verbunden ist, die in einer umlaufenden Wand (63) am hinteren Ende der Dampfkammer (64) ausgebildet ist, und dass sich der genannte Deckel (9) auf der rückwärtigen Fläche (33) des Gehäuses (3) befindet.

2. Bügeleisen (1) nach Anspruch 1, **dadurch gekennzeichnet, dass** die genannte rückwärtige Fläche (33) nach vorne geneigt ist, wenn das Bügeleisen (1) auf seiner Sohle (2) ruht.

3. Bügeleisen (1) nach einem der Ansprüche 1 bis 2, **dadurch gekennzeichnet, dass** die Standfläche (4) zwei Schenkel (40) umfasst, die sich ausgehend von einem Handgriff (3) im Wesentlichen symmetrisch zur Mittelebene des Bügeleisens erstrecken, wobei die genannten beiden Schenkel (40) zwischen sich einen Raum bilden, in dem sich der Hohlraum (80) befindet, der die Entkalkungsöffnung (84) aufnimmt.

4. Bügeleisen (1) nach einem der Ansprüche 1 bis 3, **dadurch gekennzeichnet, dass** der Hohlraum (80) zum Sammeln von Kalkablagerungen in einem Teil des Gehäuses (3) angeordnet ist, der sich überstehend hinter der Sohle (2) befindet, wenn das Bügeleisen (1) auf seiner Sohle (2) ruht.

5. Bügeleisen (1) nach einem der Ansprüche 1 bis 4, **dadurch gekennzeichnet, dass** der abnehmbare Deckel (9) einen Löffel (94) zum Sammeln von Kalkablagerungen umfasst, der in die Entkalkungsöffnung (84) hineinreicht, wenn der Deckel (9) die Entkalkungsöffnung (84) verschließt, wobei der genannte Löffel (94) einen hohlen Bereich, in dem die Kalkablagerungen aufbewahrt werden, und eine Stufe (94A) nahe seinem vorderen Ende umfasst.

6. Bügeleisen (1) nach Anspruch 5, **dadurch gekennzeichnet, dass** der genannte Löffel (94) in einem hohlen Körper (92) angeordnet ist, der ein vorderes offenes Ende und ein hinteres geschlossenes Ende aufweist.

7. Bügeleisen (1) nach Anspruch 6, **dadurch gekennzeichnet, dass** der hohle Körper (92) eine Dichtung (93A) trägt, die mit dem Hohlraum (80) zum Sammeln von Kalkablagerungen in Berührung kommt.

8. Bügeleisen nach einem der Ansprüche 5 bis 7, **dadurch gekennzeichnet, dass** der Deckel (9) Befestigungsmittel (90A) aufweist, die in Bezug auf den Löffel (94) drehbar montiert sind.

9. Bügeleisen nach Anspruch 8, **dadurch gekennzeichnet, dass** die genannten Befestigungsmittel (90A) die Herstellung einer bajonettverschlussartigen Verbindung zwischen dem abnehmbaren Deckel (9) und der Entkalkungsöffnung (84) ermöglichen.

10. Bügeleisen (1) nach einem der Ansprüche 1 bis 9, **dadurch gekennzeichnet, dass** der Deckel (9) eine Dichtung (93B) trägt, die sich an den Rand der Entkalkungsöffnung (84) anlegt.

11. Bügeleisen nach einem der Ansprüche 1 bis 10, **dadurch gekennzeichnet, dass** sich die genannte Entkalkungsöffnung (84) in einer Vertiefung (33A) befindet, die in der rückwärtigen Fläche (33) ausgebildet ist, und dass der genannte abnehmbare Deckel (9) ein Verkleidungselement (91) trägt, das die Vertiefung (33A) verbirgt.

12. Bügeleisen nach Anspruch 11, **dadurch gekennzeichnet, dass** der abnehmbare Deckel (9) eine Greiflasche (96) umfasst, die an dem Deckel (9) drehbar ist.

## Claims

1. Iron (1) comprising a soleplate (2) surmounted by a heating body (6) and a housing (3) comprising a rear surface (33) placed on the inside of a heel (4) on which the iron (1) can rest during inactive phases of ironing, the heating body (6) having a steam distribution circuit comprising a vaporisation chamber (64) connected to a scale recovery cavity (80) formed at the rear of the iron (1) to recover the scale particles falling under gravity when the iron is placed vertically on its heel, the scale recovery cavity (80) comprising a descaling hole (84) closed by a removable plug (9) accessible from outside the iron, **characterised in that** the vaporisation chamber (64) is connected to the scale recovery cavity (80) by an opening (68) formed in a peripheral wall (63) at the rear end of the vaporisation chamber (64) and **in that** said plug (9) is arranged on the rear surface (33) of the housing (3).

2. Iron (1) according to claim 1, **characterised in that** said rear surface (33) is inclined forwards when the iron (1) rests on its soleplate (2).

3. Iron (1) according to claim 1 or 2, **characterised in that** the heel (4) has two arms (40) extending substantially symmetrically with respect to the midplane of the iron from a gripping handle (3), said two arms (40) defining between them a space in which the cavity (80) receiving the descaling hole (84) is formed.

4. Iron (1) according to any of claims 1 to 3, **characterised in that** the scale recovery cavity (80) is arranged in a part of the housing (3) overhanging behind the soleplate (2) when the iron (1) rests on its soleplate (2).

5. Iron (1) according to any of claims 1 to 4, **characterised in that** the removable plug (9) comprises a scale recovery spoon (94) which can be inserted into the descaling hole (84) when the plug (9) closes the descaling hole (84), said spoon (94) having a hollow portion in which the scale is stored and a step (94A) near its front end.

6. Iron (1) according to claim 5, **characterised in that** said spoon (94) is arranged in a hollow body (92) having an open front end and a closed rear end.

7. Iron (1) according to claim 6, **characterised in that** the body (92) is fitted with a seal (93A) coming into contact with the scale recovery cavity (80).

8. Iron according to any of claims 5 to 7, **characterised in that** the plug (9) has fixing means (90A) which are mounted rotatably relative to the spoon (94).

9. Iron according to claim 8, **characterised in that** said fixing means (90A) allow the creation of a bayonet type connection between the removable plug (9) and the descaling hole (84).

10. Iron (1) according to any of claims 1 to 9, **characterised in that** the plug (9) is fitted with a seal (93B) which presses against the edge of the descaling hole (84).

11. Iron according to any of claims 1 to 10, **characterised in that** said descaling hole (84) is arranged in a recess (33A) formed on the rear surface (33) and **in that** said removable plug (10) supports a trim piece (91) which masks the recess (33A).

12. Iron according to claim 11, **characterised in that** the removable plug (9) has a gripping tongue (96) which can be rotated around the plug (9).
